# EUROPÄISCHE PATENTSCHRIFT

(11) **EP 2 090 536 B1**
(45) Veröffentlichungstag und Bekanntmachung des Hinweises auf die Patenterteilung: **27.11.2013**
(21) Anmeldenummer: 09100075.2
(22) Anmeldetag: 27.01.2009
(51) Int. Cl.: B65H 45/00, B65H 45/18

(54) **Komfortable Bedienungseinrichtung für Falzmaschinen**
Comfortable operation device for folding machines
Dispositif de commande confortable pour agrafeuses

(30) Priorität: 15.02.2008 DE 102008009593
(43) Veröffentlichungstag der Anmeldung: 19.08.2009
(73) Patentinhaber: Heidelberger Druckmaschinen AG, 69115 Heidelberg (DE)
(72) Erfinder: Berger, Michael, 71640, Ludwigsburg (DE); Wilhelm, Karl-Heinz, 73663, Berglen (DE)

(56) Entgegenhaltungen:
- DE-A1- 3 605 088
- DE-A1- 19 717 297
- DE-A1-102007 058 708
- DE-U1- 29 816 733
- US-A1- 2006 118 590
- "COMPUTERSTEUERUNG SCHAFFT WETTBEWERBSVORTEILE" DEUTSCHER DRUCKER, DEUTSCHER DRUCKER VERLAGSGESELLSCHAFT, OSTFILDERN, DE, Bd. 37, Nr. 12, 29. März 2001 (2001-03-29), Seite 98/99,101, XP001006735 ISSN: 0012-1096
- "GENAU AUFS TAUSENDSTEL" DEUTSCHER DRUCKER, DEUTSCHER DRUCKER VERLAGSGESELLSCHAFT, OSTFILDERN, DE, Bd. 42, Nr. 24, 10. August 2006 (2006-08-10), Seite 45, XP001244708 ISSN: 0012-1096
- BRANSER H-D: "WIEVIEL AUTOMATISIERUNG BRAUCHT EINE FALZMASCHINE?" DEUTSCHER DRUCKER, DEUTSCHER DRUCKER VERLAGSGESELLSCHAFT, OSTFILDERN, DE, Bd. 42, Nr. 24, 10. August 2006 (2006-08-10), Seite 26/27, XP001244707 ISSN: 0012-1096

## Beschreibung

Die vorliegende Erfindung betrifft eine Bedienungseinrichtung für eine Maschine zur Druckweiterverarbeitung, mit der einstellbare Arbeitsmittel in der Maschine komfortabel einstellbar sind, und eine Falzmaschine mit einer derartigen Bedienungseinrichtung.

Bei Falzmaschinen zur Druckweiterverarbeitung sind diverse einstellbare Arbeitsmittel wie Falzschwerter und Anschläge an die jeweiligen zu verarbeitenden Bedruckstoffe anzupassen. Die Einstellung der Arbeitsmittel hängt dabei vom Papier des Bedruckstoffs ab, vom Format des Bedruckstoffs und der Position des anzubringenden Falzes. Aus der Gebrauchsmusterschrift DE 20 2004 002 948 U1 ist eine Falzmaschine mit eines Taschenfalzwerk bekannt, bei der der Taschenspalt auf die Papierdicke eingestellt werden kann. Zur Einstellung des Taschenspalts auf die Papierdicke des Bedruckstoffs wird ein Papier zwischen ein Widerlager und eine Abstützung eingelegt. Dadurch wird die lichte Weite des Taschenspalts an die Papierdicke angepasst. Bei diesem Einstellvorgang muss das Bedienpersonal einen Bogen auf das Falzwerk legen und dann die lichte Weite von Hand einstellen. Eine solche Einstellung von Hand ist jedoch für das Bedienpersonal wenig komfortabel, zudem muss das Bedienpersonal von Falzwerk zu Falzwerk gehen, um dort die Einstellungen jeweils von Hand vorzunehmen.

Aus der Offenlegungsschrift DE 198 43 872 A1 ist eine Einrichtung zum Einstellen eines Falzmessers in Kombifalzmaschinen mit Linearmotor bekannt. Mit der Steuerungseinrichtung soll das manuelle Einstellen am Falzmesser erübrigt werden. Zur automatischen Einstellung ist ein Sensor vorhanden, welcher die Bogendicke eines Bedruckstoffs erfasst. Zudem ist ein weiterer Sensor vorhanden, welcher die Biegesteifigkeit des Falzbogens aufnimmt. Aus den Messgrößen der Sensoren werden dann in der Steuerung automatisch Einstellwerte für den Falzmesserhub errechnet und an die Motorsteuerung des Falzmessers weitergeleitet. Bei dieser automatischen Regelung und Steuerungseinstellung des Falzmessers hat das Bedienpersonal keine Möglichkeit mehr, Einstellungen selbstbestimmt vorzunehmen. Des Weiteren ist die Steuer- und Regeleinrichtung sehr aufwändig, da dafür entsprechende Sensoren vorhanden sein müssen, und zudem fehleranfällig, wenn der zu verarbeitende Bedruckstoff von den Sensoren nicht korrekt erfasst wird.

Die Offenlegungsschrift DE 197 17 297 A1 zeigt eine Einrichtung zur Positionierung fernverstellbarer Stellglieder in einer Druckmaschine. Bei den fernverstellbaren Stellgliedern handelt es sich insbesondere um Bogenbremsen, Saugringe oder Bogenführungseinrichtungen. Bei der Anwendung auf Bogenbremsen sind diese über ein Bussystem mit einer Steuerung verbunden, welche mit einem Leitstand der Druckmaschine in Wirkverbindung steht. Über den Leitstand sind die einzelnen Bogenbremsen mittels Steuerbefehlen so ansteuerbar, dass die in den Bogenbremsen angeordneten Schrittmotoren zum Anfahren einer vorgegebenen Position angesteuert werden. Über die Ausgestaltung der Bedienelemente für die Bogenbremsen schweigt sich die Offenlegungsschrift DE 197 17 297 A1 aus.

Die Veröffentlichung US 2006/011,8590A1 zeigt ein Verfahren und eine Vorrichtung zum Einstellen des Drucks von Anpresswalzen im Falztrichter einer Rollendruckmaschine. Mittels eines Steuerungssystems, einer Anzeigevorrichtung und einer Bedienerschnittstelle können Informationen an das Steuersystem zum Einstellen des Drucks der Anpresswalzen im Falztrichter eingegeben werden. Über die Bedienerschnittstelle kann eine gewünschte minimale oder maximale Kraft für den Druck zwischen den Anpresswalzen eingegeben werden, welche dann ein Stellglied im Zusammenwirken mit einem Lastsensor im Falztrichter einstellt.

Der Artikel "Computersteuerung schafft Wettbewerbsvorteile" im Deutschen Drucker Nr. 12 vom 29.03.2001, Seiten 98, 99, 101, ISN: 0012/1096 beschreibt eine computergesteuerte Falzmaschine der Firma MB Bäuerle. Mit der computergesteuerten Falzmaschine ist eine vollautomatische Einstellung für den Formatbereich 52x85 möglich. Bei dieser computergesteuerten Falzmaschine können viele Funktionen wie z. B. Falzanschläge, Falzwalzen, Bogenweichen etc. automatisch gesteuert bzw. eingestellt werden. Weiterhin kann der Bediener über ein Bedienpult mit Tastatur und Display wesentliche Einstellungen per Knopfdruck vornehmen. So kann der Bediener zunächst gängige Falzarten auswählen und dann das Bogenformat eingeben. Ebenso kann der Bediener bestimmte Falzarten auswählen. Dann kann der Bediener den Befehl "Einrichten" auslösen, woraufhin alle Anschläge in die von der Computersteuerung errechneten Positionen fahren und nicht benötigte Falztaschen automatisch durch die integrierten Bogenweichen verschlossen werden. Da sich nicht sämtliche Falzarten über Piktogramme vorgeben lassen, können Falzlängen auch numerisch über die Tastatur eingegeben werden.

Eine weitere vollautomatisch einstellbare Falzmaschine ist aus einem weiteren Artikel aus dem Deutschen Drucker Nr. 24/10.08.2006 "Genau aufs Tausendstel", Seite 45, ISN: 0012/1096 bekannt. Bei dieser Falzmaschine der Firma Horizon wird die gesamte Falzmaschine zentral über einen 14 Zoll Farbmonitor gesteuert. Die Bedienung erfolgt dabei über einfache Symbole. Die Bedienung ist aber auch über eine drahtlose Fernbedienung möglich. Die drahtlose Fernbedienung hat den Vorteil, dass der Bediener z. B. auch von der Auslage aus Feinkorrekturen sämtlicher Einstellungen ausführen kann, ohne dabei zuerst zum Bedienmonitor zurückkehren zu müssen. Neben der vollautomatischen Einstellung kann somit der Bediener auch vor Ort Feinkorrekturen mit der Fernbedienung vornehmen.

Es ist daher Aufgabe der vorliegenden Erfindung, eine Bedieneinrichtung für die Einstellung von Arbeitsmitteln in Falzmaschinen und Maschinen zur Druckweiterverarbeitung zu schaffen, welche eine komfortable, aber durch das Bedienpersonal selbst gewählte Einstellung der Arbeitsmittel in der Maschine ermöglicht.

Erfindungsgemäß wird die vorliegende Aufgabe durch die Patentansprüche 1 und 7 gelöst, vorteilhafte Ausgestaltungen der Erfindung sind den Unteransprüchen und den Zeichnungen zu entnehmen. Die erfindungsgemäße Bedienungseinrichtung verfügt über ein Bedienelement, welches über eine elektronische Steuerungseinrichtung mit einem Stellmotor eines einstellbaren Arbeitsmittels in einer Maschine zur Druckweiterverarbeitung, insbesondere einer Falzmaschine, verbunden ist. Falzmaschinen weisen als Arbeitsmittel verstellbare Falzschwerter und verstellbare Falzanschläge auf. Diese Arbeitsmittel müssen an die Parameter des jeweiligen Auftrags in Bezug auf Format, Bedruckstoff und Lage des Falzes angepasst werden. Die Bewegungen des Bedienpersonals am Bedienelement werden von einer elektronischen Steuerungseinrichtung, zum Beispiel einem Computer, in Stellbefehle für den Stellantrieb des einstellbaren Arbeitsmittels umgerechnet. Als Stellantrieb werden dabei insbesondere Servomotoren mit Positionsrückmeldung eingesetzt. Auf diese Art und Weise kann das Bedienpersonal mit der Bedienungseinrichtung nach Auswahl des jeweils einzustellenden Arbeitsmittels in der Maschine sämtliche einzustellenden Arbeitsmittel mit einer Bedieneinrichtung komfortabel über ein Bedienpult einstellen und muss nicht von Falzwerk zu Falzwerk, wie bei herkömmlichen Falzmaschinen, laufen, um die Arbeitsmittel von Hand einzustellen. Das drehbare Bedienelement bietet den Vorteil, dass das Bedienpersonal hier die Einstellungen sehr gefühlvoll und präzise vornehmen kann, da so ein Drehrad langsam oder schnell gedreht werden kann, zudem kann die Übersetzung der Bewegungen auf den Stellantrieb elektronisch stufenlos angepasst werden.

Die Auswahl des jeweils einzustellenden Arbeitsmittels kann ebenfalls über das drehbare Bedienelement erfolgen, indem auf das drehbare Bedienelement Druck ausgeübt wird. Dieser kurze Druckimpuls führt in Verbindung mit dem auf einer graphischen Benutzeroberfläche der Bedienungseinrichtung über das Drehrad ausgewählten Arbeitsmittel dazu, dass dieses Arbeitsmittel dann durch Drehbewegung des Bedienelements bequem eingestellt werden kann. Zum Drücken kann entweder das gesamte drehbare Bedienelement nach unten gedrückt werden, oder es kann oben auf dem Bedienelement ein Druckknopf vorhanden sein, auf den das Bedienpersonal Druck ausüben kann.

In einer ersten Ausgestaltung der Erfindung ist vorgesehen, dass das drehbare Bedienelement eine Verstellbewegung des Arbeitsmittels an eine Bedienperson haptisch zurückmeldet. Die haptische Rückmeldung kann von einer elektronischen Steuerungseinrichtung bewirkt werden, der die jeweilige Position des verstellbaren Arbeitsmittels zurückgemeldet wird. In Abhängigkeit von der eingestellten Position des Arbeitsmittels wird dann über das drehbare Bedienelement dem Bedienpersonal eine haptische Rückmeldung gegeben. So kann zum Beispiel bei bestimmten Positionen des einstellbaren Arbeitsmittels das drehbare Bedienelement dem Bedienpersonal ein Gefühl des Einrastens vermitteln. Des Weiteren kann das Erreichen einer Endposition des einstellbaren Arbeitsmittels durch erhöhte Schwergängigkeit des drehbaren Bedienelements bis zum völligen Stillstand des Bedienelements angekündigt und vermittelt werden.

In einer besonders vorteilhaften Ausgestaltung der Erfindung ist außerdem vorgesehen, dass die Bedieneinrichtung eine Anzeigevorrichtung zur Darstellung eines virtuellen Abbildes des verstellbaren Arbeitsmittels der Maschine aufweist. Auf dieser Anzeigevorrichtung können nicht nur die Arbeitsmittel über das drehbare Bedienelement ausgewählt werden, sondern es erscheint auch ein virtuelles Abbild des gerade ausgewählten Arbeitsmittels auf einem Bildschirm. Wird zum Beispiel das Falzschwert am ersten Falzwerk ausgewählt, so erscheint genau dieses Falzschwert in virtueller Darstellung und entsprechend eindeutiger Nummerierung auf dem Bildschirm. Dadurch ist das Bedienpersonal permanent darüber informiert, welches Arbeitsmittel gerade verstellt wird. Die virtuelle Abbildung auf der Anzeigevorrichtung macht es außerdem möglich, dass der virtuellen Darstellung der beweglichen Arbeitsmittel auf der Anzeigevorrichtung eine Vergleichsskala überlagert darstellbar ist. Mit einer solchen Vergleichsskala können die Verstellwege des Arbeitsmittels am Bildschirm besonders präzise abgebildet werden, denn das Bedienpersonal kann an der Skala genau ablesen, wie weit das bewegliche Arbeitsmittel gerade verstellt wurde. Dazu bewegt sich das Arbeitsmittel entsprechend zu der auf dem Bildschirm dargestellten Skala oder die Skala bewegt sich entsprechend zu dem dargestellten Arbeitsmittel. In diesem Fall kann das Bedienpersonal die durchgeführten Verstellwege direkt auf dem Bildschirm ablesen und so sichergehen, dass genau die gewünschten Verstellwerte von dem zugeordneten Arbeitsmittel durchgeführt worden sind. Das Arbeitsmittel kann natürlich auf dem Bildschirm auch abstrahiert dargestellt werden, so kann statt dem Falzschwert oder Anschlag auch ein stilisierter Balken oder Strich abgebildet werden, wichtig ist nur, dass an Hand der virtuellen Darstellung des Arbeitsmittels ein präzises Einstellen des Arbeitsmittels möglich ist.

Dabei ist es auch möglich, dass die Skala in verschiedenen Maßstäben darstellbar ist. Möchte das Bedienpersonal größere Verstellwege darstellen, so kann es auf dem Bildschirm eine entsprechend gröbere Skala auswählen, um so schnell große Verstellwege durchführen zu können, entsprechend kann auch die Drehbewegung des Drehrads angepasst werden, so dass bei großen Verstellwegen und großem Maßstab trotzdem nur kleine Drehbewegungen erforderlich sind, um große Verstellwege durchzuführen. Zur Feineinstellung für kleinere Verstellwege kann dann eine feinaufgelöste Skala ausgewählt werden, entsprechend sind große Drehbewegungen am Drehrad erforderlich, um kleine Verstellbewegungen am Arbeitsmittel zu bewirken. Auf diese Art und Weise ist eine präzise Einstellung des verstellbaren Arbeitsmittels möglich, ohne dass das Bedienpersonal Sichtkontakt mit dem jeweiligen Arbeitsmittel in der Maschine haben muss. Dadurch entfällt der Gang von Falzwerk zu Falzwerk zur Überprüfung der vorgenommenen Verstellvorgänge komplett und eine Bedienung allein über die Bedieneinrichtung mit drehbarem Bedienelement und Anzeigevorrichtung ist möglich.

Des Weiteren ist vorgesehen, dass die Bedieneinrichtung eine Anzeigevorrichtung und einen Rechner aufweist und dass der Rechner über eine Busverbindung mit dem elektrischen Stellantrieb in der Maschine verbunden ist. Der Einsatz einer Busverbindung zwischen dem Rechner und dem Stellantrieb ermöglicht es, die Bedieneinrichtung für den Einsatz in den unterschiedlichsten Maschinen einfach anzupassen. Die Bedieneinrichtung mit Anzeigevorrichtung, Rechner und drehbarem Bedienelement ist dabei immer die gleiche, es werden an die Busverbindungen nur unterschiedliche elektrische Stellantriebe angebunden. Dazu müssen die Stellantriebe nur jeweils die passenden Buscontroller aufweisen und können einfach an das erfindungsgemäße Bediensystem angeschlossen werden. Die an das Bussystem angeschlossenen Stellantriebe müssen dann nur über eine entsprechende Software auf dem Rechner in der Bedieneinrichtung konfiguriert werden.

In einer weiteren vorteilhaften Ausgestaltung der Erfindung ist vorgesehen, dass mittels des drehbaren Bedienelements Einstellwerte zur Verstellung der Arbeitsmittel in der Maschine eingebbar, auswählbar oder bestätigbar sind. Zusätzlich oder alternativ zu der Darstellung der virtuellen Arbeitsmittel auf der Anzeigevorrichtung kann die Eingabe der Einstellwerte auch direkt in alphanumerischer Form über eine graphische Benutzeroberfläche auf der Anzeigevorrichtung erfolgen, Auch in diesem Fall wird zunächst das jeweilige Arbeitsmittel mittels des Drehelements ausgewählt, woraufhin dann ein Eingabefenster erscheint, in dem die Verstellwege in Form von Zahlen eingegeben oder ausgewählt werden können. Die Eingabe des Verstellwegs kann wiederum durch Drücken auf das drehbare Bedienelement abgeschlossen werden. Auf diese Art und Weise ist es für das Bedienpersonal möglich, Verstellwege in Zahlenwerten komfortabel einzugeben.

Die vorliegende Erfindung wird nachfolgend anhand mehrerer Figuren näher beschrieben und erläutert. Es zeigen:
- Figur 1: eine Bedienungseinrichtung mit Jogwheel zur Einstellung des Falzschwerts in einer Falzmaschine,
- Figur 2: eine Bedieneinrichtung mit Jogwheel zur Einstellung der Falzanschläge in einer Falzmaschine und
- Figur 3: einen Bildschirm einer erfindungsgemäßen Bedienungseinrichtung zur Eingabe der Verstellwege in numerischer Form.

In Figur 1 wird die vorliegende Erfindung anhand einer schematischen Zeichnung einer Falzmaschine 1 näher erläutert. Die Falzmaschine 1 verfügt über mehrere Falzwerke, von denen eines beispielhaft dargestellt ist. In diesem Falzwerk werden Bedruckstoffe 16 mittels eines Falzschwerts 5 in der gewünschten Art und Weise gefalzt. Dazu wird das Falzschwert 5 von einem Antriebsmotor 2 auf und ab bewegt und drückt so den gewünschten Falz in den Bogen 16. Als Antriebsmotor 2 wird ein Servomotor eingesetzt, der die Position des Falzschwerts 5 exakt anfahren und regeln kann. Die Drehbewegungen des Servomotors 2 für das Falzschwert 5 werden über ein Getriebe 4 in eine Hubbewegung für das Falzschwert 5 umgesetzt. Der Servomotor 2 verfügt über einen Servoregler 3, welcher wiederum über eine Datenbusverbindung 6 an die Steuerungselektronik der Falzmaschine 1 angeschlossen ist. Die Steuerungselektronik besteht aus einem Rechner 7 in Form eines Industrie-PCs, welcher über einen Prozessor 8 verfügt. An diesen Rechner 7 ist ein drehbares Bedienelement 10 in Form eines Jogwheels mit Winkelencoder 9 angeschlossen. Dieses Jogwheel 10 ist in beide Richtungen drehbar, wobei die Drehbewegungen des Jogwheels 10 mittels Winkelencoder 9 an den Prozessor 8 des Rechners 7 weitergeleitet werden. Umgekehrt kann der Rechner 7 Positionsveränderungen am Antriebsmotor 2 des Falzschwerts 5 an das Jogwheel 10 zurückmelden und so für eine haptische Rückmeldung an das Bedienpersonal sorgen.

Des Weiteren verfügt das Jogwheel 10 über eine Druckfunktion, so dass das Bedienpersonal durch Drücken des Jogwheels 10 Eingaben auf einem Bildschirm 11 tätigen und abschließen kann. Der Bildschirm 11 ist ebenfalls an einen Rechner 7 angeschlossen und ermöglicht die virtuelle Darstellung des in der Falzmaschine 1 vorhandenen Falzschwerts 5 als virtuelles Falzschwert 5a auf dem Bildschirm 11. Verändert sich die Lage des Falzschwerts 5 in der Falzmaschine 1 durch Drehbewegungen am Jogwheel 10, so bewegt sich auch das virtuelle Falzschwert 5a auf dem Bildschirm 11 relativ zu einer ebenfalls auf dem Bildschirm 11 eingeblendeten Skala 17. Alternativ ist es auch möglich, dass das virtuelle Falzschwert 5a stillsteht und sich stattdessen die Skala 17 bewegt. Durch die unmittelbare Zuordnung von Skala 17 und virtuellem Falzschwert 5a ist es möglich, die Verstellwege des Falzschwerts 5 in der Falzmaschine 1 maßstabsgerecht auf dem Bildschirm 11 anzuzeigen und so dem Bedienpersonal unmittelbar zu vergegenwärtigen. Wenn die Skala 17 auf dem Bildschirm 11 zum Beispiel in Millimeterabständen ausgeführt ist, so bedeutet eine Bewegung des Falzschwerts 5a relativ zu der Skala 17 um 2 Striche eine tatsächliche Bewegung des Falzschwerts 5 in der Falzmaschine 1 um 2 Millimeter.

Um eine einfache flexible Konfiguration der Bedieneinrichtung für die unterschiedlichsten Falzmaschinen 1 zu ermöglichen, erfolgt die Anbindung des Antriebsmotors 2 für das Falzschwert 5 an den Rechner 7 über die Busverbindung 6, welche als CAN-Bus oder auch als Ethernet-Verbindung ausgeführt sein kann. An einen solchen Bus 6 können viele Antriebsmotoren 2 mit entsprechendem Buscontroller, welcher in den Servoregler 3 integriert sein kann, angeschlossen werden.

Analog zu dem Einstellvorgang für das Falzschwert 5 in einer Falzmaschine 1 ist in Figur 2 der Einstellvorgang für einen Anschlag 12 in der Falzmaschine 1 abgebildet. Durch das Einstellen des Anschlags 12 kann die Position des Falzes auf dem Druckbogen 16 variiert werden. Dazu kann der Anschlag 12 relativ zum Falzschwert 5 bewegt werden. Der Anschlag 12 wird ebenfalls über einen elektrischen Antriebsmotor 13 bewegt, welcher wiederum über eine Motorelektronik 14 mit Busanschaltung verfügt. Über diese Busanschaltung ist der Antriebsmotor 13 für den Anschlag 12 mittels der Busverbindung 6 an den Rechner 7 angeschlossen. Nach Auswahl des Anschlags 12 als verstellbares Arbeitsmittel über eine graphische Benutzeroberfläche 15 auf dem Bildschirm 11 kann die Position des Anschlags 12 über Drehbewegungen am Jogwheel 10 vom Bedienpersonal verstellt werden. Auch die Bewegungen des Anschlags 12 sind auf dem Bildschirm 11 in Bezug auf eine überlagerte Skala 17 darstellbar, so dass das Bedienpersonal auch beim Verstellen des Anschlags 12 einen virtuellen Anschlag 12a mit überlagerter Skala 17 angezeigt bekommt.

Die graphische Benutzeroberfläche 15 kann aber nicht nur zur Anzeige des virtuellen Falzschwerts 5a oder des virtuellen Anschlags 12a genutzt werden, sondern kann zudem zur Eingabe von Verstellwegen in numerischer Form genutzt werden. Wenn das Bedienpersonal ein Arbeitsmittel 5, 12 ausgewählt hat, wird auf der graphischen Benutzeroberfläche 15 ein Feld zur numerischen Eingabe angezeigt, über welches mittels einer Tastatur oder durch Auswahl über das Jogwheel 10 entsprechende numerische Verstellwerte eingegeben werden können. Diese numerischen Verstellwerte werden dann vom Rechner 7 über den Bus 6 an den jeweiligen Antriebsmotor 2, 13 übertragen und dort in Verstellbewegungen des jeweiligen Arbeitsmittels 5, 12 umgesetzt. Zur Eingabe der numerischen Werte kann der Bildschirm 11 als Touchscreen ausgeführt sein, so dass auf dem Touchscreen unmittelbar ein numerisches Tastenfeld zur Eingabe der numerischen Verstellwerte erscheinen kann. Die Eingabe der Verstellwerte kann wiederum durch ein Drücken des Jogwheels 10 abgeschlossen werden.

Durch den Einsatz eines Jogwheels in Verbindung mit einem Bildschirm 11 und den über eine Busverbindung 6 angebundenen Antriebsmotoren 2, 13 für die Arbeitsmittel 5, 12 kann eine komfortable und exakte Einstellung der Positionen der Arbeitsmittel 5, 12 zur Anpassung an die Parameter des jeweiligen Auftrags geschehen. Insbesondere durch die haptische Rückmeldung des Jogwheels 10 kann dem Bedienpersonal so dasselbe Gefühl wie bei einer mechanischen Einstellung direkt am Falzwerk vermittelt werden, ohne dass das Bedienpersonal von einem Falzwerk zum nächsten laufen muss. Zudem ist durch die Überlagerung der Skala 17 eine exakte Einstellung am Bedienpult möglich.

### Bezugszeichenliste

- 1: Falzmaschine
- 2: Antriebsmotor für Falzschwert
- 3: Servoregler
- 4: Getriebe
- 5: Falzschwert
- 5a: virtuelles Falzschwert
- 6: Datenbusverbindung
- 7: Rechner
- 8: Prozessor
- 9: Winkelencoder
- 10: Jogwheel
- 11: Bildschirm
- 12: Anschlag
- 12a: virtueller Anschlag
- 13: Antriebsmotor für Anschlag
- 14: Motorelektronik
- 15: graphische Benutzeroberfläche
- 16: Druckbogen
- 17: Skala

## Patentansprüche

1. Bedienungseinrichtung für eine Maschine zur Druckweiterverarbeitung (1) mit einem Bedienelement (10), welches über eine elektronische Steuerungseinrichtung (7) mit einem Stellantrieb (2, 13) eines einstellbaren Arbeitsmittels (5, 12) der Maschine (1) verbunden ist, wobei Bewegungen des drehbaren Bedienelements (10) mittels der elektronischen Steuerung (7) in Verstellbewegungen des Arbeitsmittels (5, 12) umsetzbar sind,
wobei die Maschine zur Druckweiterverarbeitung eine Falzmaschine (1) ist und das bewegliche Arbeitsmittel (5, 12) ein per Hubbewegung bewegliches Falzschwert (5) oder ein verstellbarer Falzanschlag (12) ist,
**dadurch gekennzeichnet,**
**dass** das drehbare Bedienelement (10) eine Verstellbewegung des Arbeitsmittels (5, 12) an eine Bedienperson haptisch zurückmeldet.

2. Bedieneinrichtung nach einem der vorhergehenden Ansprüche,
**dadurch gekennzeichnet,**
**dass** die Bedieneinrichtung eine Anzeigevorrichtung (11) zur Darstellung eines virtuellen Abbildes (5a, 12a) des verstellbaren Arbeitsmittels (5, 12) der Maschine aufweist.

3. Bedieneinrichtung nach Anspruch nach Anspruch 2,
**dadurch gekennzeichnet,**
**dass** das virtuelle Abbild (5a, 12a) auf der Anzeigevorrichtung (11) den Bewegungen des verstellbaren Arbeitsmittels (5, 12) der Maschine folgt.

4. Bedieneinrichtung nach Anspruch 2 oder 3,
**dadurch gekennzeichnet,**
**dass** der virtuellen Darstellung (5a, 12a) der beweglichen Arbeitsmittel (5, 12) auf der Anzeigevorrichtung (11) eine Vergleichsskala (17) überlagert darstellbar ist.

5. Bedieneinrichtung nach einem der vorhergehenden Ansprüche,
**dadurch gekennzeichnet,**
**dass** die Bedieneinrichtung eine Anzeigevorrichtung (11) und einen Rechner (7) aufweist und dass der Rechner (7) über eine Busverbindung (6) mit dem elektrischen Stellantrieb (2, 13) in der Maschine verbunden ist.

6. Bedieneinrichtung nach einem der vorhergehenden Ansprüche,
**dadurch gekennzeichnet,**
**dass** mittels des drehbaren Bedienelements (10) Einstellwerte zur Verstellung der Arbeitsmittels (5, 12) in der Maschine (1) eingebbar, auswählbar oder bestätigbar sind.

7. Falzmaschine (1) mit einer Bedienungseinrichtung mit einem Bedienelement (10), welches über eine elektronische Steuerungseinrichtung (7) mit einem Stellantrieb (2, 13) eines einstellbaren Arbeitsmittels (5, 12) der Falzmaschine (1) verbunden ist, wobei Bewegungen des drehbaren Bedienelements (10) mittels der elektronischen Steuerung (7) in Verstellbewegungen des Arbeitsmittels (5, 12) umsetzbar sind, und wobei das bewegliche Arbeitsmittel (5, 12) ein per Hubbewegung bewegliches Falzschwert (5) oder ein verstellbarer Falzanschlag (12) ist,
**dadurch gekennzeichnet,**
**dass** das drehbare Bedienelement (10) eine Verstellbewegung des Arbeitsmittels (5, 12) an eine Bedienperson haptisch zurückmeldet.

8. Falzmaschine (1) nach Anspruch 7,
**dadurch gekennzeichnet,**
**dass** ein Servomotor (2, 13) über die Steuerungselektronik (7) mit dem Bedienelement (10) verbunden ist und zur Verstellung des verstellbaren Arbeitsmittels (5, 12) in der Falzmaschine (1) vorgesehen ist.

## Claims

1. Operating device for a machine (1) for the further processing of printed products, including an operating element (10) that is connected to an actuating drive (2, 13) of an adjustable tool (5, 12) of the machine (1) via an electronic control device (7), wherein movements of the rotatable operating element (10) are convertible into adjustment movements of the tool (5, 12) by means of the electronic control (7),
wherein the machine for the further processing of printed products is a folder (1) and the movable tool (5, 12) is a folding knife (5) movable by a lifting movement or an adjustable folding stop (12),
**characterized in**
**that** the rotatable operating element (10) reports an adjustment movement of the tool (5, 12) back to an operator in a haptic way.

2. Operating device according to one of the preceding claims,
**characterized in**
**that** the operating device includes a display device (11) for displaying a virtual representation (5a, 12a) of the adjustable tool (5, 12) of the machine.

3. Operating device according to Claim 2,
**characterized in**
**that** the virtual representation (5a, 12a) on the display device (11) follows the movements of the adjustable tool (5, 12) of the machine.

4. Operating device according to Claim 2 or 3,
**characterized in**
**that** a comparison scale (17) is displayable in a superimposed way on the virtual representation (5a, 12a) of the movable tool (5, 12) on the display device (11).

5. Operating device according to one of the preceding claims,
**characterized in**
**that** the operating device includes a display device (11) and a computer (7) and that the computer (7) is connected to the electric actuating drive (2, 13) in the machine by a bus connection (6).

6. Operating device according to one of the preceding claims,
**characterized in**
**that** it is possible to input, select, or confirm adjustment values for adjusting the tools (5, 12) in the machine (1) by means of the rotatable operating element (10).

7. Folder (1) including an operating device having an operating element (10) that is connected to an actuating drive (2, 13) of an adjustable tool (5, 12) of the folder (1) via an electronic control device (7), wherein movements of the rotatable operating element (10) are convertible into adjustment movements of the tool (5, 12) by means of the electronic control (7), and wherein the movable tool (5, 12) is a movable folding knife (5) movable by a lifting movement or an adjustable folding stop (12),
**characterized in**
**that** the rotatable operating element (10) reports an adjustment movement of the tool (5, 12) back to an operator in a haptic way.

8. Folder (1) according to Claim 7,
**characterized in**
**that** a servomotor (2, 13) is connected to the operating element (10) via the electronic control system (7) and is provided to adjust the adjustable tool (5, 12) in the folder (1).

## Revendications

1. Dispositif de manipulation pour une machine de traitement d'impression (1) comprenant un élément de commande (10) qui est relié par un dispositif de commande électronique (7) à un entraînement de réglage (2, 13) d'un moyen de travail réglable (5, 12) de la machine (1), des mouvements de l'élément de manipulation (10) rotatif étant convertissables au moyen d'une commande électronique (7) en déplacement de réglage du moyen de travail (5, 12),
la machine de traitement d'impression étant une plieuse (1) et le moyen de travail mobile (5, 12) étant une lame de pliage (5) mobile par des mouvements de levage ou une butée de pliage réglable (12),
**caractérisé en ce que**
l'élément de manipulation rotatif (10) signale un mouvement de réglage du moyen de travail (5; 12) de manière haptique à un opérateur.

2. Dispositif de manipulation selon l'une des revendications précédentes
**caractérisé en ce que**
le dispositif de manipulation présente un dispositif d'affichage (11) pour la représentation d'une image virtuelle (5a, 12a) du moyen de travail réglable (5, 12) de la machine.

3. Dispositif de manipulation selon la revendication 2, **caractérisé en ce que** l'image virtuelle (5a, 12a) suit sur le dispositif d'affichage (11) les mouvements du moyen de travail réglable (5, 12) de la machine.

4. Dispositif de manipulation selon la revendication 2 ou 3, **caractérisé en ce que** une échelle comparative (17) est représentée en étant superposée à la représentation virtuelle (5a, 12a) des moyens de travail mobiles (5, 12) sur le dispositif d'affichage (11).

5. Dispositif de manipulation selon l'une des revendications précédentes
**caractérisé en ce que** le dispositif de manipulation présente un dispositif d'affichage (11) et un ordinateur (7) et **en ce que** l'ordinateur (7) est relié dans la machine par une liaison bus (6) à un entraînement électrique de réglage (2, 13).

6. Dispositif selon l'une des revendications précédentes,
**caractérisé en ce qu'**
au moyen de l'élément de manipulation rotatif (10) des valeurs de réglage pour le réglage des moyens de travail (5, 12) peuvent être saisies, sélectionnée et validées dans la machine (1).

7. Plieuse (1) avec un dispositif de manipulation comprenant un élément de manipulation (10) qui est relié par un dispositif électronique de commande (7) à un entraînement de réglage (2, 13) d'un moyen de travail réglable (5, 12) de la plieuse (1), des mouvements de l'élément rotatif de manipulation (10) étant convertissables au moyen de la commande électronique (7) dans des mouvements de réglage du moyen de travail (5, 12) et le moyen de travail mobile (5, 12) étant une lame de pliage (5) mobile par mouvement de levage ou une butée de pliage réglable (12),
**caractérisé en ce que**
l'élément de manipulation rotatif (10) signale un mouvement de réglage du moyen de travail (5, 12) à un opérateur de manière haptique.

8. Plieuse (1) selon la revendication 7,
**caractérisée en ce qu'**
un servomoteur (2, 13) est relié par l'électronique de commande (7) par un élément de manipulation (10) et est prévu pour le réglage du moyen de travail (5, 12) dans la machine de pliage (1).
